# EUROPÄISCHE PATENTSCHRIFT

(11) **EP 3 097 373 B1**
(45) Veröffentlichungstag und Bekanntmachung des Hinweises auf die Patenterteilung: **20.11.2019**
(21) Anmeldenummer: 15701008.3
(22) Anmeldetag: 22.01.2015
(51) Int. Cl.: F25D 23/10, E05B 17/06

(54) **VERFAHREN UND MONTAGEHILFSWERKZEUG ZUM MONTIEREN EINES SCHLEPPTÜRBESCHLAGS**
METHOD AND ASSEMBLY AID TOOL FOR ASSEMBLING A SLIDING DOOR FITTING
PROCÉDÉ ET OUTIL D'AIDE AU MONTAGE SERVANT AU MONTAGE D'UNE FERRURE DE PORTE COULISSANTE

(30) Priorität: 24.01.2014 DE 102014100846
(43) Veröffentlichungstag der Anmeldung: 30.11.2016
(73) Patentinhaber: Hettich-ONI GmbH & Co. KG, 32606 Vlotho (DE)
(72) Erfinder: NORDIEKER, Martin, 32609 Hüllhorst (DE)
(74) Vertreter: Kleine, Hubertus
(86) Internationale Anmeldenummer: PCT/EP2015/051218
(87) Internationale Veröffentlichungsnummer: WO 2015/110514

(56) Entgegenhaltungen:
- EP-A1- 0 857 929
- WO-A1-2006/120082
- US-A- 1 906 611
- US-A- 2 597 722
- US-A- 2 702 224
- US-A- 3 078 585

## Beschreibung

Die Erfindung betrifft ein Montagehilfswerkzeug und ein Verfahren zum Montieren eines Schlepptürbeschlags, über den eine Gerätetür eines in einen Möbelkorpus eingebauten Einbaugeräts mit einer Möbeltür des Möbelkorpus gekoppelt wird.

Um eine Küche mit einheitlichen Möbelfronten gestalten zu können, ist es bekannt, Einbaugeräte mit einer eigenen Gerätetür, beispielsweise Kühlgeräte, in einen Möbelkorpus mit einer eigenen Tür, der Möbeltür, einzubauen. Dabei haben beide Türen üblicherweise unterschiedliche Dreh- bzw. Schwenkachsen. Der bequemen Bedienung halber sind beide Türen miteinander gekoppelt, so dass ein Öffnen bzw. Schließen der Gerätetür durch Bewegung der Möbeltür erfolgt. Dazu ist, beispielsweise aus der Druckschrift EP 0 565 900 A1, ein Schlepptürbeschlag bekannt, über den die beiden Türen im Hinblick auf ihre Schwenkbewegung miteinander gekoppelt sind, und der eine Verschiebung der den Scharnieren gegenüberliegenden Stirnseiten der beiden Türen, die sich aus den unterschiedlichen Dreh- bzw. Schwenkachsen ergibt, ausgleicht. Der Schlepptürbeschlag wird auf der Innenseite der Möbeltür und auf der Außenseite der Gerätetür befestigt.

Aus der Druckschrift DE 10 2012 103 629 A1 ist ein Schlepptürbeschlag bekannt, bei dem zusätzlich zur Funktion der Kopplung der beiden Türen eine Dämpfungs- und/oder Selbsteinzugsfunktion für die Türen integriert ist. Der Schlepptürbeschlag weist eine geringe Bauhöhe auf, so dass er in ähnlicher Weise wie der zuvor genannte Schlepptürbeschlag zwischen der Möbeltür und der Gerätetür angeordnet werden kann. Dazu weist der Schlepptürbeschlag ein plattenförmiges Grundgehäuse auf, sowie einen in diesem Grundgehäuse geführten und relativ zu ihm verschiebbaren Schieber. Das Grundgehäuse wird an der Innenseite der Möbeltür befestigt. Der Schieber ragt in Richtung der freien, den Scharnieren gegenüberliegenden Stirnseite der Möbeltür aus dem Grundgehäuse heraus und ist an seinem Ende abgewinkelt. Mit diesem abgewinkelten Ende greift der Schieber auf die Stirnseite der freien, d.h. wiederum den Scharnieren des Einbaugeräts gegenüberliegenden Seite der Gerätetür und ist an dieser festgelegt. Das Festlegen erfolgt über eine in der Stirnseite der Gerätetür bereits vormontierte Schraube. Die Position dieser Schraube, die u.a. im Rahmen des verfügbaren Einbauspielraums von der Positionierung des Einbaugeräts innerhalb des Möbelkorpus variieren kann, bestimmt die Befestigungsposition des Grundgehäuses des Schlepptürbeschlags an der Innenseite der Möbeltür. Diese Position lässt sich jedoch nur bei geschlossener Geräte- und geschlossener Möbeltür ermitteln. Aufgrund des verdeckten Einbaus des Schlepptürbeschlags ist daher ein einfaches Anhalten, Anzeichnen und Montieren desselben nicht möglich.

Die Druckschrift US 2,597,722 A beschreibt einen in einen Möbelkorpus eingebauten Abfalleimer. Beim Öffnen einer Möbeltür des Möbelkorpus fährt der Abfalleimer auf einer Auszugsführung aus dem Möbelkorpus aus, wobei gleichzeitig ein schwenkbarer Deckel des Abfalleimers angehoben wird. Um die Auszugsführung mit der Möbeltür zu koppeln, ist ein Koppelarm innen an die Möbeltür anmontiert, dessen korrekte Montageposition abhängig von der Positionierung der Auszugsführung innerhalb des Möbelkorpus ist. Um diese korrekte Montageposition für den Koppelarm zu finden, ist an der Auszugsführung eine ausfahrbare Spitze angeordnet, die in einer ausgefahrenen Stellung über den vorderen Rand des Möbelkorpus hinausragt und beim Schließen der Möbeltür eine Markierung in dieser hinterlässt.

Gemäß der Druckschrift US 1,906,611 A wird auf ähnliche Weise eine Montageposition eines innenseitig an einer Möbeltür eines Möbelkorpus angeordneten Teils eines verdeckten Möbelverschlusses ermittelt. Auf ein bereits in dem Möbelkorpus angeordneten Teil des Verschlusses wird eine Schablone mit spitzen Dornen montiert, die beim Schließen an der Innenseite der Möbeltür Markierungen hinterlassen. Danach wird die Schablone wieder entfernt.

Es ist eine Aufgabe der vorliegenden Erfindung, auch zur Montage eines verdeckten Schlepptürbeschlags ein Montagehilfswerkzeug und ein Verfahren bereitzustellen, mit denen Markierungen für eine Montageposition angebracht werden können.

Diese Aufgabe wird gelöst durch eine Montagehilfe bzw. ein Verfahren mit den Merkmalen des jeweiligen unabhängigen Anspruchs. Vorteilhafte Ausgestaltungen und Weiterbildungen sind in den abhängigen Ansprüchen angegeben.

Ein erfindungsgemäßes Montagehilfswerkzeug der eingangs genannten Art zeichnet sich dadurch aus, dass das Montagehilfswerkzeug winkelförmig mit einem ersten Schenkel und einem zweiten Schenkel ausgebildet ist, wobei der erste Schenkel mindestens einen Dorn zur Anbringung mindestens einer Markierung an der Möbeltür aufweist, und wobei der zweite Schenkel eine Befestigungsöffnung zur Festlegung des Montagehilfswerkzeugs an einer Stirnseite der Gerätetür aufweist. Es ergeben sich die im Zusammenhang mit dem Verfahren zuvor beschriebenen Vorteile.

Erfindungsgemäß ist an dem zweiten Schenkel eine verschiebbare Lasche ausgebildet, mit der ein Abstandsmaß zwischen der Außenfläche der Gerätetür und der Innenfläche der Möbeltür bei geschlossener Gerätetür und geschlossener Möbeltür erfassbar ist. Mit Hilfe der Lasche kann das nur bei geschlossenen Türen bestimmbare Abstandsmaß zunächst erfasst und später wieder auf die Stellung der Türen zueinander während der Montage übertragen werden.

In einer weiteren vorteilhaften Ausgestaltung des Montagehilfswerkzeugs ist der mindestens eine Dorn ein integraler Bestandteil des ersten Schenkels. Alternativ kann der erste Schenkel mindestens eine Dornaufnahme aufweisen, in der der mindestens eine Dorn entnehmbar festgelegt ist. In dem Fall kann beispielsweise eine Schraube, ggf. sogar die später zur Befestigung des Schlepptürbeschlags verwendete Schraube, als Dorn benutzt werden. Bevorzugt ist die mindestens eine Dornaufnahme federnd ausgebildet, so dass der mindestens eine Dorn einclipsbar ist.

Ein erfindungsgemäßes Verfahren der eingangs genannten Art weist die folgenden Schritte auf: Nachdem das Einbaugerät in den Möbelkorpus eingebaut wird, wird das zuvor beschriebene Montagehilfswerkzeug an der Gerätetür des Einbaugeräts festgelegt. Die Möbeltür wird daraufhin geschlossen und angedrückt, wodurch Markierungen durch Dorne des Montagehilfswerkzeugs auf einer Innenfläche der Möbeltür angebracht werden. Die Möbeltür wird geöffnet und das Montagehilfswerkzeug wird gelöst und entfernt. Ein Grundgehäuse des Schlepptürbeschlags wird dann anhand der Markierungen positioniert und an der Möbeltür befestigt. Schließlich wird ein Schieber des Schlepptürbeschlags an der Gerätetür festgelegt.

Bei dem erfindungsgemäßen Verfahren wird somit das zuvor beschriebene und an der Gerätetür festgelegte Montagehilfswerkzeug verwendet, um mittels mindestens eines Dorns eine oder mehrere Markierungen an der Innenfläche der geschlossenen Möbeltür anzubringen. Das Markieren erfolgt so in dem geschlossenen Zustand beider Türen, in dem die Türen die für die Positionierung des Schlepptürbeschlags korrekte Stellung zueinander aufweisen, in der die Innenfläche aber von außen nicht zugänglich ist.

In einer bevorzugten Ausgestaltung des Verfahrens werden das Montagehilfswerkzeug und der Schieber mit ein und demselben Befestigungsmittel, insbesondere einer vormontierten Befestigungsschraube, an der Gerätetür festgelegt. Wenn dasselbe Befestigungsmittel für das Montagehilfswerkzeug verwendet wird, das später auch der Festlegung des Schiebers des Schlepptürbeschlags dient, ist die korrekte Positionierung des Montagehilfswerkzeug automatisch gegeben.

Bevorzugt wird das Montagehilfswerkzeug - ebenso wie der Schieber des Schlepptürbeschlags - an einer Stirnseite der Gerätetür festgelegt. Es kann alternativ jedoch auch eine Befestigung an der vorderen Außenfläche, auch Frontseite genannt, des Einbaugeräts erfolgen.

In einer bevorzugten Ausgestaltung des Verfahrens wird vor dem Entfernen des Montagehilfswerkzeugs mithilfe einer verschiebbaren Lasche des Montagehilfswerkzeugs ein Abstandsmaß zwischen der Außenfläche der Gerätetür und der Innenfläche der Möbeltür bei geschlossener Gerätetür und geschlossener Möbeltür auf das Montagehilfswerkzeug übertragen. Auf diese Weise wird das nur bei geschlossenen Türen bestimmbare Abstandsmaß erfasst. Bevorzugt wird dann vor dem Festlegen des Schiebers des Schlepptürbeschlags dieses Abstandsmaß von dem Montagehilfswerkzeug während des Festlegens des Schiebers an der Gerätetür wieder auf den Abstand der Türen zueinander übertragen.

Die Erfindung wird nachfolgend anhand von Figuren näher erläutert. Die Figuren zeigen:
- Fig. 1: eine perspektivische Ansicht eines in einem Möbelkorpus eingesetzten Einbaugeräts;
- Fig. 2: eine Detailansicht aus Fig. 1;
- Fig. 3: ein an das Einbaugerät angesetztes Montagehilfswerkzeug in einer perspektivischen Ansicht;
- Fig. 4: eine Ansicht analog zu Fig. 1 mit angesetztem Montagehilfswerkzeug;
- Fig. 5: eine Seitenansicht auf das angesetzte Montagehilfswerkzeug der Fig. 4;
- Fig. 6: eine perspektivische Ansicht eines Montagehilfswerkzeugs mit herausgezogener Lasche;
- Fig. 7: eine teilgeschnittene Seitenansicht des an der Gerätetür festgelegten Montagewerkzeugs bei geschlossener Möbeltür zur Abstandsmaßbestimmung;
- Fig. 8: eine Draufsicht auf eine Möbeltür mit festgelegtem Schlepptürbeschlag;
- Fig. 9: eine Seitenansicht auf die Geräte- bzw. Möbeltür während des Festlegens des Schlepptürbeschlags an der Gerätetür; und
- Fig. 10: eine Seitenansicht auf Möbel- und Gerätetür mit endmontiertem Schlepptürbeschlag.

Fig. 1 zeigt in einer perspektivischen schematischen Ansicht einen Möbelkorpus 10 mit einer geöffneten Möbeltür 11. Von der geöffneten Möbeltür 11 ist die Türinnenfläche 12 sowie die freie, bewegbare Stirnseite 13 sichtbar. Die Möbeltür 11 ist mit Scharnieren 14 schwenkbar am Möbelkorpus 10 festgelegt.

In den Möbelkorpus 10 ist ein Einbaugerät 20, beispielsweise ein Kühlschrank oder eine Kühl-Gefrierkombination, eingebaut. Das Einbaugerät 20 weist eine ebenfalls schwenkbar angebrachte Gerätetür 21 auf, die in der Figur in einem leicht geöffneten Zustand dargestellt ist. Die Gerätetür 21 hat eine Außenfläche 22, auch Frontseite genannt, und eine freie, bewegbare Stirnseite 23, die den in dieser Figur nicht sichtbaren Scharnieren des Einbaugeräts 20 gegenüberliegt.

Im Hinblick auf die Höhe ist etwa im mittleren Bereich der freien Stirnseite 23 der Gerätetür 21 eine vormontierte Befestigungsschraube 24 eingeschraubt. Die Befestigungsschraube dient der Festlegung eines Teils, beispielsweise eines Schiebers, eines zu montierenden Schlepptürbeschlags. Diese Schraube kann beispielsweise eine Fließformschraube sein, die beim Vormontieren ein Gewinde in die Gerätetür 21 eingeprägt hat. Es kann jedoch auch vorgesehen sein, eine selbstschneidende Blechschraube als Befestigungsschraube 24 zu verwenden. Alternativ kann im Inneren der Gerätetür 21 eine mit der Gerätetür 21 fest verbundene, beispielsweise angeschweißte Mutter bzw. Gewindeplatte, angeordnet sein, so dass eine Schraube mit Maschinengewinde als Befestigungsschraube 24 verwendet werden kann. Es sind weiterhin nicht nur Befestigungen mithilfe eines zusätzlichen, separaten Befestigungsmittels wie der genannten Befestigungsschraube 24 möglich, sondern auch Befestigungen mithilfe von Ausnehmungen oder Ausstellungen aus der Gerätetür 21, die eine unmittelbare Befestigung, z.B. eine Schnappverbindung, eines entsprechend gestalteten Teils des Schlepptürbeschlags mit der Gerätetür 21 ermöglichen.

Es ist sogar möglich, bei entsprechender konstruktiver Gestaltung des Schlepptürbeschlags, bzw. des mit der Gerätetür zu verbindenden Teils des Schlepptürbeschlags, die Befestigungsstelle auf die Außenfläche 22 (Frontseite) der Gerätetür 21 zu verlegen. Im Vergleich zu einer an der dem Benutzer zugewandten und damit sichtbaren Stirnseite 23 der Gerätetür 21 auf der Frontseite vorgesehene Befestigungsstelle kann die Reinigungsmöglichkeit der Stirnseite 23 erleichtern.

Der Bereich der Befestigungsschraube 24 ist in der Vergrößerung in Fig. 2 nochmals dargestellt.

Um eine Kopplung der Möbeltür 11 und der Gerätetür 21 zu erzielen, wird zwischen den beiden Türen 11, 21 ein Schlepptürbeschlag montiert, der bevorzugt nicht nur die Bewegung der beiden Türen 11, 21 koppelt, sondern auch eine Dämpfungs- und/oder Selbsteinzugsfunktion für die Türen 11, 21 bietet. Der Schlepptürbeschlag wird mit einem Grundgehäuse an der Innenfläche 12 der Möbeltür 11 befestigt und weist einen abgewinkelten Schieber auf, der mit einem abgewinkelten Abschnitt auf der Stirnseite 23 der Gerätetür 21 aufliegt und mittels der Befestigungsschraube 24 dort festgelegt wird. Im Zusammenhang mit den nachfolgenden Figuren wird ein Verfahren zur Montage eines derartigen Schlepptürbeschlags erläutert sowie ein im Rahmen dieses Verfahrens benutztes Montagehilfswerkzeug beschrieben.

Fig. 3 zeigt ein derartiges Montagehilfswerkzeug 30, das an die Gerätetür 21 angesetzt und mithilfe der Montageschraube 24 festgelegt ist. Das Montagehilfswerkzeug 30 ist von seiner Grundgestalt her winkelförmig ausgebildet mit einem ersten Schenkel 31, der in der dargestellten Position auf der Außenfläche 22 der Gerätetür 21 aufliegt. Dieser erste Schenkel wird daher nachfolgend als Flächenschenkel 31 bezeichnet. Das Montagehilfswerkzeug 30 weist einen senkrecht zum Flächenschenkel 31 ausgerichteten zweiten Schenkel 32 auf, der auf der freien Stirnseite 23 der Gerätetür 21 aufliegt. Dieser zweite Schenkel wird daher nachfolgend als Stirnseitenschenkel 32 bezeichnet.

Der Flächenschenkel 31 ist in etwa trapezförmig ausgebildet, so dass nach außen - in der dargestellten Position nach oben und unten - weisende Ausleger gebildet sind. An den Enden der Ausleger sind Dornaufnahmen 311 angeformt, in die jeweils ein Dorn 312 eingesetzt ist. Die Dornaufnahmen 311 sind bevorzugt so ausgestaltet, dass der Dorn 312 leicht eingesetzbar und entnehmbar ist und gleichzeitig in der Dornaufnahme 311 möglichst spielfrei gehalten wird. Die Dornaufnahmen 311 sind beispielsweise c-förmig gestaltet, so dass der Dorn 312 seitlich eingeclipst werden kann.

Im dargestellten Beispiel wird als Dorn 312 jeweils eine selbstschneidende Holzschraube mit ausgeprägter Spitze verwendet. Es kann jedoch auch alternativ ein speziell zu diesem Zweck gefertigter Dorn verwendet werden. In einer weiteren alternativen Ausgestaltung ist denkbar, anstelle einer Dornaufnahme einen mit dem Montagehilfswerkzeug 30 fest verbundenen Dorn vorzusehen. Das Montagehilfswerkzeug 30 ist bevorzugt aus Kunststoff in einem Spritzgussverfahren hergestellt. Wenn fest integrierte Dorne verwendet werden, kann ein Kunststoffkörper an entsprechende Dorne angespritzt werden.

Es kann zudem vorgesehen sein, weitere Dornaufnahmen 313 am Flächenschenkel 31 anzuordnen, die für das hier dargestellte Beispiel nicht relevant sind, aber im Zusammenhang mit anderen Ausgestaltungen eines Schlepptürbeschlags verwendbar sind. So kann z.B. durch Ansetzen des Montagehilfswerkzeuges 30 in anderer Höhenposition an der Gerätetür 21 bei Einsatz eines Dornes 312 in die Dornaufnahme 313 eine Markierung für die Befestigung einer Schleppschiene mit mittiger Befestigungsstelle (in den Figuren nicht gezeigt) in der Höhe an der Möbeltür 11 erzeugt werden.

Im Stirnseitenschenkel 32 ist ein Befestigungsschlitz 321 eingebracht, der zur freien Seite des Stirnseitenschenkels 32 hin offen ist. Mit dem Befestigungsschlitz 321 kann das Montagehilfswerkzeug 30 unter den Schraubenkopf der Befestigungsschraube 24 geschoben werden. Diese Bewegung ist in der Fig. 3 durch den Bewegungspfeil 1 dargestellt. Wenn der Flächenschenkel 31 plan auf der Gerätetür 21 aufliegt, wird das Montagehilfswerkzeug 30 durch Anziehen der Befestigungsschraube 24 an der Gerätetür 21 festgelegt. Die Dorne 312 sind dann an einer durch die Geometrie des Montagehilfswerkzeug 30 festgelegten und im Hinblick auf den verwendeten Schlepptürbeschlag spezifizierten Position auf der Außenfläche 22 der Gerätetür 21 positioniert, wobei sich diese Position relativ zur Position der Befestigungsschraube 24 bestimmt.

Am Stirnseitenschenkel 32 des Montagehilfswerkzeugs 30 ist weiterhin eine Lasche 322 verschiebbar festgelegt. Die Lasche 322 kann parallel zur Oberfläche des Stirnseitenschenkels 32 und damit senkrecht zur Oberfläche des Flächenschenkels 31 verschoben werden. In der Fig. 3 ist die Lasche 322 in einer eingeschobenen Position dargestellt, in der ein auf der in der Figur rechts liegender Anschlag 323 der Lasche 322 nur geringfügig über den Flächenschenkel 31 hinaussteht.

Fig. 4 zeigt den Möbelkorpus 10 mit eingesetztem Gerät 20 und angesetztem Montagehilfswerkzeug 30 in gleicher Perspektive wie Fig. 1. Wie durch einen Bewegungspfeil 2 andeutet ist, wird als ein nächster Schritt im Montageprozess zunächst die Gerätetür 21 geschlossen und dann die Möbeltür 11 ebenfalls in eine geschlossene Position gebracht und soweit angedrückt, dass die Spitzen der Dorne 312 in die Innenfläche 12 der Möbeltür 11 eindringen. Nach einem Wiederöffnen der Möbeltür 11, das durch den Bewegungspfeil 3 symbolisiert wird, haben die Dorne 312 an der Innenfläche 12 der Möbeltür 11 mit ihren Spitzen Markierungen 121 hinterlassen.

Der Prozess des Eindrückens der Dorne 312 in die Möbeltür 11 ist in Fig. 5 nochmals in einer Schnittdarstellung wiedergegeben, wobei die dargestellte Schnittebene parallel zur Stirnseite 23 der Gerätetür 21 verläuft.

In einem nächsten Montageschritt werden die Dorne 312 aus den Dornaufnahmen 311 entnommen. Dann wird die Lasche 322 des Montagehilfswerkzeugs 30 herausgezogen, so dass sie bei geschlossener Gerätetür 21 über die Anschlagkante des Möbelkorpus 10, an den die Möbeltür 11 anschlägt, hinaussteht. Dieses ist in Fig. 6 in einer perspektivischen Darstellung wiedergegeben.

Die Möbeltür 11 wird daraufhin geschlossen, so dass ihre Innenfläche 12 gegen den Anschlag 323 der herausgeschobenen Lasche 322 anschlägt und diesen bis zum Erreichen der vollständig geschlossenen Position der Möbeltür 11 in Richtung des Möbelkorpus 10 hineinschiebt.

Die erreichte Endposition der Lasche 322 ist in der Fig. 7 dargestellt. Die Bewegung der Lasche 322 symbolisiert der Bewegungspfeil 4. Die Lasche 322 ist derart in dem Montagehilfswerkzeug 30 geführt, dass sie sich mit vertretbarem Kraftaufwand verschieben lässt, wobei sie jedoch ohne eine größere Krafteinwirkung ihre Verschiebestellung relativ zu den Schenkeln 31, 32 des Montagehilfswerkzeugs 30 beibehält. Von der Auflagefläche des Flächenschenkels 31 bis zur äußeren Kante des Anschlags 323 hat sich damit ein Abstandsmaß d eingestellt, das den korrekten Abstand zwischen der Außenfläche 22 der Gerätetür 21 und der Innenfläche 12 der Möbeltür 11 im geschlossenen Zustand der Möbeltür 11 und der Gerätetür 21 widerspiegelt. Das Montagehilfswerkzeug 30 wird nun nach Öffnen der Türen 11, 21 und nach einem Lösen bzw. Herausschrauben der Befestigungsschraube 24 entfernt, ohne dass das die Lasche 322 verschoben wird.

In einem weiteren Montageschritt werden die Markierungen 121 verwendet, um einen Schlepptürbeschlag 40 an der Möbeltür 11 zu positionieren. Diese ist in Fig. 8 dargestellt. Der Schlepptürbeschlag 40 weist ein Grundgehäuse 41 auf, das im vorliegenden Fall vier Befestigungslöcher 42 für Schrauben 43 aufweist. Der Schlepptürbeschlag 40 umfasst weiterhin einen Schieber 44 mit einem als abgewinkelten Abschnitt ausgebildeten Kopfstück 45.

Die Markierungen 121 kennzeichnen die Positionen der zur Befestigung des Grundgehäuses 41 verwendeten Schrauben 43 (in der Fig. 8 die beiden in der rechten Hälfte des Schlepptürbeschlags 40 liegenden Schrauben). Um die Position der anderen beiden Befestigungsschrauben zu finden, kann optional vorgesehen sein, senkrecht zur Stirnseite 13 verlaufende Hilfslinien 122 durch die Markierungen 121 zu ziehen und anhand des Abstands der Befestigungslöcher 42 Markierungen für die weiteren Schrauben 43 anzuzeichnen.

Das Grundgehäuse 41 des Schlepptürbeschlags 40 wird dann mithilfe der Befestigungsschrauben 43 an der Möbeltür 11 festgeschraubt. Es können selbstschneidende Schrauben als Schrauben 43 Verwendung finden. Gegebenenfalls kann vorgesehen sein, Montagelöcher an den Markierungen 121 bzw. den weiteren markierten Positionen in die Möbeltür 11 vorzubohren. Zwei der verwendeten Schrauben 43 können die beiden als Dorne 312 bezeichneten verwendeten Schrauben sein.

In einem weiteren Montageschritt wird in einer teils oder ganz geöffneten Stellung der Möbeltür 11 und der Gerätetür 21 sodann das Kopfstück 45 des Schiebers 44 des Schlepptürbeschlags 40 auf die freie Stirnseite 23 der Gerätetür 21 aufgelegt.

Dabei wird das Montagehilfswerkzeug 30 teilweise zwischen die Gerätetür 21 und die Möbeltür 11 gehalten, derart, dass die Auflageseite eines Auslegers des Flächenschenkels 31 auf der Außenfläche 22 der Gerätetür 21 aufliegt und die Möbeltür 11 an dem Anschlag 323 des Montagehilfswerkzeugs 30 anliegt. Auf diese Weise wird das zuvor erfasste Abstandsmaß d auf die Stellung der Türen 11, 21 zueinander übertragen. In dieser Position der Türen 11, 21 wird sodann die Befestigungsschraube 24 durch ein im Kopfstück 45 vorgesehenes Langloch 46 geführt und wieder in die Gerätetür 21 eingeschraubt.

Durch Anziehen der Befestigungsschraube 24 wird das Kopfstück 45 des Schlepptürbeschlags 40 auf der freien Stirnseite 23 der Gerätetür 21 festgelegt. Das zur Einstellung des Abstandsmaßes d zwischen die beiden Türen 11, 21 gehaltene Montagehilfswerkzeug 30 wird nun entfernt, woraufhin die Montage des Schlepptürbeschlags 40 fertiggestellt ist. Fig. 10 zeigt die beiden Türen 11, 21 mit dem endmontierten Schlepptürbeschlag 40 nochmals in einer Seitenansicht.

### Bezugszeichenliste

- 1-4: Bewegungspfeil

- 10: Möbelkorpus
- 11: Möbeltür
- 12: Innenfläche der Möbeltür
- 121: Markierung
- 122: Hilfslinie
- 13: freie Stirnseite der Möbeltür
- 14: Scharnier
- 20: Einbaugerät
- 21: Gerätetür
- 22: Außenfläche der Gerätetür
- 23: freie Stirnseite der Gerätetür
- 24: Befestigungsschraube

- 30: Montagehilfswerkzeug
- 31: erster Schenkel (Flächenschenkel)
- 311: Dornaufnahme
- 312: Dorn
- 313: weitere Dornaufnahme
- 32: zweiter Schenkel (Stirnseitenschenkel)
- 321: Befestigungsschlitz
- 322: Lasche
- 323: Anschlag

- 40: Schlepptürbeschlag
- 41: Grundgehäuse
- 42: Befestigungsloch
- 43: Befestigungsschraube
- 44: Schieber
- 45: Kopfstück
- 46: Langloch

- d: Abstandsmaß

## Patentansprüche

1. Montagehilfswerkzeug (30) zum Montieren eines Schlepptürbeschlags (40), über den eine Gerätetür (21) eines in einen Möbelkorpus (10) eingebauten Einbaugeräts (20) mit einer Möbeltür (11) des Möbelkorpus (20) gekoppelt wird, wobei das Montagehilfswerkzeug (30) winkelförmig mit einem ersten Schenkel (31) und einem zweiten Schenkel (32) ausgebildet ist, wobei der erste Schenkel (31) mindestens einen Dorn (312) zur Anbringung mindestens einer Markierung (121) an der Möbeltür (11) aufweist, und wobei der zweite Schenkel (32) eine Befestigungsöffnung zur Festlegung des Montagehilfswerkzeugs (30) an einer Stirnseite (23) der Gerätetür (21) aufweist, **dadurch gekennzeichnet, dass** an dem zweiten Schenkel (32) eine verschiebbare Lasche (322) ausgebildet ist, mit der ein Abstandsmaß (d) zwischen der Außenfläche (22) der Gerätetür (21) und der Innenfläche (12) der Möbeltür (11) bei geschlossener Gerätetür (21) und geschlossener Möbeltür (11) erfassbar ist.

2. Montagehilfswerkzeug (30) nach Anspruch 1, bei dem der mindestens eine Dorn (312) ein integraler Bestandteil des ersten Schenkels (31) ist.

3. Montagehilfswerkzeug (30) nach Anspruch 1, bei dem der erste Schenkel (31) mindestens eine Dornaufnahme (311) aufweist, in der der mindestens eine Dorn (312) entnehmbar festgelegt ist.

4. Montagehilfswerkzeug (30) nach Anspruch 3, bei dem die mindestens eine Dornaufnahme (311,313) federnd ausgebildet ist, so dass der mindestens eine Dorn (312) einclipsbar ist.

5. Verfahren zum Montieren eines Schlepptürbeschlags (40) unter Verwendung eines Montagehilfswerkzeugs (30) gemäß einem der Ansprüche 1 bis 4, wobei über den Schlepptürbeschlag (40) eine Gerätetür (21) eines in einen Möbelkorpus (10) eingebauten Einbaugeräts (20) mit einer Möbeltür (11) des Möbelkorpus (10) gekoppelt wird, mit den folgenden Schritten:
- Einbauen des Einbaugeräts (20) in den Möbelkorpus (10);
- Festlegen des Montagehilfswerkzeugs (30) an der Gerätetür (21);
- Schließen der Gerätetür (21) und schließen und andrücken der Möbeltür (11), wodurch Markierungen (121) durch Dorne (312) des Montagehilfswerkzeugs (30) auf einer Innenfläche (12) der Möbeltür (11) angebracht werden;
- Öffnen der Möbeltür (11) und lösen und entfernen des Montagehilfswerkzeugs (30);
- Positionieren eines Grundgehäuses (41) des Schlepptürbeschlags (40) anhand der Markierungen (121);
- Befestigen des Grundgehäuses (41) an der Möbeltür (11); und
- Festlegen eines Schiebers (44) des Schlepptürbeschlags (40) an der Gerätetür (21).

6. Verfahren nach Anspruch 5, bei dem das Festlegen des Montagehilfswerkzeugs (30) und des Schiebers (44) an der Gerätetür (21) mit ein und demselben Befestigungsmittel erfolgt.

7. Verfahren nach Anspruch 6, bei dem das Befestigungsmittel eine vormontierte Befestigungsschraube (24) ist.

8. Verfahren nach einem der Ansprüche 5 bis 7, bei dem das Montagehilfswerkzeugs (30) an einer Stirnseite (23) der Gerätetür (21) festgelegt wird.

9. Verfahren nach einem der Ansprüche 5 bis 8, bei dem vor dem Entfernen des Montagehilfswerkzeugs (30) mithilfe einer verschiebbaren Lasche (322) des Montagehilfswerkzeugs (30) ein Abstandsmaß (d) zwischen der Außenfläche (22) der Gerätetür (21) und der Innenfläche (12) der Möbeltür (11) bei geschlossener Gerätetür (21) und geschlossener Möbeltür (11) auf das Montagehilfswerkzeug (30) übertragen wird.

10. Verfahren nach Anspruch 9, bei dem vor dem Festlegen des Schiebers (44) des Schlepptürbeschlags (40) das Abstandsmaß (d) von dem Montagehilfswerkzeug (30) auf den Abstand zwischen der Außenfläche (22) der Gerätetür (21) und der Innenfläche (12) der Möbeltür (11) übertragen wird.

## Claims

1. An assembly aid tool (30) for assembling a sliding door fitting (40), via which an appliance door (21) of an installed appliance (20) installed in a furniture body (10) is coupled to a furniture door (11) of the furniture body (20), wherein the assembly aid tool (30) is formed as angled having a first leg (31) and a second leg (32), wherein the first leg (31) has at least one spike (312) for applying at least one marking (121) to the furniture door (11), and wherein the second leg (32) has a fastening opening for fixing the assembly aid tool (30) on an end face (23) of the appliance door (21), **characterized in that** a displaceable tab (322) is formed on the second leg (32), using which a spacing dimension (d) between the outer surface (22) of the appliance door (21) and the inner surface (12) of the furniture door (11) can be acquired with closed appliance door (21) and closed furniture door (11).

2. The assembly aid tool (30) according to Claim 1, wherein the at least one spike (312) is an integral component of the first leg (31).

3. The assembly aid tool (30) according to Claim 1, wherein the first leg (31) has at least one spike receptacle (311), in which the at least one spike (312) is removably fixed.

4. The assembly aid tool (30) according to Claim 3, wherein the at least one spike receptacle (311, 313) is formed as springy, so that the at least one spike (312) can be clipped in.

5. A method for assembling a sliding door fitting (40) by using an assembly aid tool (30) according to one of claims 1 to 4 , wherein an appliance door (21) of an installed appliance (20) installed in a furniture body (10) is coupled to a furniture door (11) of the furniture body (10) via the sliding door fitting (40), having the following steps:
- installing the installed appliance (20) in the furniture body (10);
- fixing an assembly aid tool (30) on the appliance door (21);
- closing the appliance door (21) and closing and pressing in the furniture door (11), whereby markings (121) are applied to an inner surface (12) of the furniture door (11) by spikes (312) of the assembly aid tool (30);
- opening the furniture door (11) and loosening and removing the assembly aid tool (30);
- positioning a base housing (41) of the sliding door fitting (40) on the basis of the markings (121);
- fastening the base housing (41) on the furniture door (11); and
- fixing a slide (44) of the sliding door fitting (40) on the appliance door (21).

6. The method according to Claim 5, wherein the fixing of the assembly aid tool (30) and the slide (44) on the appliance door (21) is performed using the same fastening means.

7. The method according to Claim 6, wherein the fastening means is a preinstalled fastening screw (24).

8. The method according to any one of Claims 5 to 7, wherein the assembly aid tool (30) is fixed on an end face (23) of the appliance door (21).

9. The method according to any one of Claims 5 to 8, wherein, before the removal of the assembly aid tool (30), a spacing dimension (d) between the outer surface (22) of the appliance door (21) and the inner surface (12) of the furniture door (11) is transferred with the aid of a displaceable tab (322) of the assembly aid tool (30) to the assembly aid tool (30) with closed appliance door (21) and closed furniture door (11).

10. The method according to Claim 9, wherein, before the fixing of the slide (44) of the sliding door fitting (40), the spacing dimension (d) is transferred from the assembly aid tool (30) to the spacing between the outer surface (22) of the appliance door (21) and the inner surface (12) of the furniture door (11).

## Revendications

1. Outil d'aide au montage (30) pour le montage d'une ferrure de porte entraînée (40) au moyen de laquelle une porte d'appareil (21) d'un appareil encastré (20) monté dans un corps de meuble (10) est accouplée à une porte de meuble (11) du corps de meuble (20), l'outil d'aide au montage (30) étant réalisé en forme d'équerre avec une première branche (31) et une deuxième branche (32), la première branche (31) présentant au moins une pointe (312) pour appliquer au moins un repère (121) sur la porte de meuble (11) et la deuxième branche (32) présentant une ouverture de fixation pour fixer l'outil d'aide au montage (30) sur une face frontale (23) de la porte d'appareil (21), **caractérisé en ce qu'**une languette coulissante (322) est formée sur la deuxième branche (32), avec laquelle une cote d'écartement (d) entre la surface extérieure (22) de la porte d'appareil (21) et la surface intérieure (12) de la porte de meuble (11) peut être mesurée lorsque la porte d'appareil (21) est fermée et la porte de meuble (11) fermée.

2. Outil d'aide au montage (30) selon la revendication 1, dans lequel ladite au moins une pointe (312) fait partie intégrante de la première branche (31).

3. Outil d'aide au montage (30) selon la revendication 1, dans lequel la première branche (31) présente au moins un logement de pointe (311) dans lequel ladite au moins une pointe (312) est fixée de manière amovible.

4. Outil d'aide au montage (30) selon la revendication 3, dans lequel ledit au moins un logement de pointe (311, 313) est réalisé de manière à faire ressort, de sorte que ladite au moins une pointe (312) peut y être clipsée.

5. Procédé de montage d'une ferrure de porte entraînée (40) à l'aide d'un outil d'aide au montage (30) selon l'une des revendications 1 à 4, dans lequel une porte d'appareil (21) d'un appareil encastré (20) monté dans un corps de meuble (10) est accouplée à une porte de meuble (11) du corps de meuble (10) au moyen de la ferrure de porte entraînée (40), comprenant les étapes suivantes :
- montage de l'appareil encastré (20) dans le corps de meuble (10) ;
- fixation de l'outil d'aide au montage (30) sur la porte d'appareil (21) ;
- fermeture de la porte d'appareil (21) et fermeture et application d'une pression sur la porte de meuble (11), entraînant l'application de repères (121) par des pointes (312) de l'outil d'aide au montage (30) sur une surface intérieure (12) de la porte de meuble (11) ;
- ouverture de la porte de meuble (11) et détachement et enlèvement de l'outil d'aide au montage (30) ;
- positionnement d'un boîtier de base (41) de la ferrure de porte entraînée (40) au moyen des repères (121) ;
- fixation du boîtier de base (41) sur la porte de meuble (11) ; et
- fixation d'un coulisseau (44) de la ferrure de porte entraînée (40) sur la porte d'appareil (21).

6. Procédé selon la revendication 5, dans lequel la fixation de l'outil d'aide au montage (30) et du coulisseau (44) sur la porte d'appareil (21) est réalisée avec un seul et même moyen de fixation.

7. Procédé selon la revendication 6, dans lequel le moyen de fixation est une vis de fixation prémontée (24).

8. Procédé selon l'une des revendications 5 à 7, dans lequel l'outil d'aide au montage (30) est fixé sur une face frontale (23) de la porte d'appareil (21).

9. Procédé selon l'une des revendications 5 à 8, dans lequel, avant l'enlèvement de l'outil d'aide au montage (30), une cote d'écartement (d) entre la surface extérieure (22) de la porte d'appareil (21) et la surface intérieure (12) de la porte de meuble (11), lorsque la porte d'appareil (21) est fermée et la porte de meuble (11) est fermée, est transférée sur l'outil d'aide au montage à l'aide d'une languette coulissante (322) de l'outil d'aide au montage (30).

10. Procédé selon la revendication 9, dans lequel, avant la fixation du coulisseau (44) de la ferrure de porte entraînée (40), la cote d'écartement (d) est reportée de l'outil d'aide au montage (30) sur l'écartement entre la surface extérieure (22) de la porte d'appareil (21) et la surface intérieure (12) de la porte de meuble (11).
